# EUROPÄISCHE PATENTSCHRIFT

(11) **EP 0 289 880 B1**
(45) Veröffentlichungstag und Bekanntmachung des Hinweises auf die Patenterteilung: **12.02.1992**
(21) Anmeldenummer: 88106435.6
(22) Anmeldetag: 22.04.1988
(51) Int. Cl.: A47L 23/26

(54) **Rost zur Bildung von Laufmatten oder Fussabstreifern**
Grill for constructing floor mats or shoe scrapers
Grille pour la construction de tapis ou décrottoirs

(30) Priorität: 07.05.1987 DE 3715192
(43) Veröffentlichungstag der Anmeldung: 09.11.1988
(73) Patentinhaber: Arens, Erich, D-57076 Siegen (DE)
(72) Erfinder: Arens, Erich, D-57076 Siegen (DE)
(74) Vertreter: Müller, Gerd, Dipl.-Ing.

(56) Entgegenhaltungen:
- EP-A- 0 059 886
- EP-A- 0 125 618
- CH-A- 619 580
- DE-A- 2 347 790
- DE-A- 3 109 206
- DE-A- 3 434 069
- DE-B- 2 336 483
- DE-B- 2 719 857

## Beschreibung

Die Erfindung betrifft einen Rost zur Bildung von Laufmatten oder Fußabstreifern, bei dem durch Querverbindungen auf Abstand voneinander gehaltene Längsstäbe aus formhartem Material mit Einsatzstreifen aus verformbarem Werkstoff, z.B. Borstenmaterial, Textilbelag, Filz, Nadelvlies, Gummi oder dergleichen, versehen sind, und bei dem die Einsatzstreifen mit ihrer die Trittfläche des Rostes bildenden Oberfläche über die Oberkante der Längsstäbe hinausragen.

Roste dieser Art sind bereits in verschiedenen Ausführungsformen bekannt, wie bspw. aus der EP-B 0 059 886 und auch aus der EP-B 0 125 618 hervorgeht.

Diese bekannten Roste haben sich im praktischen Einsatz als Laufmatten oder Fußabstreifer bestens bewährt, weil sie das sichere Abstreifen von verkrustetem Schmutz und Schnee gewährleisten, ohne daß ihre guten Säuberungseigenschaften beim Entfernen von Staub und Feuchtigkeit beeinträchtigt werden. Sie haben darüber hinaus den Vorteil, daß sie sich mit minimaler Bauhöhe erstellen lassen, trotzdem aber im Gebrauch eine großflächige und damit formstabile Abstützung gewährleisten sowie einen einfachen Zusammenbau sämtlicher Einzelteile, gewissermaßen nach dem Druckknopfsystem, ermöglichen.

Mittlerweile hat sich im täglichen Gebrauch immer mehr die Benutzung von Schuhwerk mit stark eingekerbten Sohlen - Profilsohlen - gegenüber dem Schuhwerk mit glatten Sohlen durchgesetzt. Es kann davon ausgegangen werden, daß das Schuhwerk mit stark eingekerbten Sohlen zwischenzeitlich einen Anteil von über 70% erreicht hat, insbesondere weil Turnschuhe zum täglichen Gebrauchsgegenstand geworden sind, die nicht nur in der Freizeit, sondern auch beim Gang zur Arbeitsstelle und zur Schule ständig benutzt werden.

Mit solchem Schuhwerk wird jedoch der Straßenschmutz naturgemäß in verstärktem Maße in die Innenräume von Gebäuden, insbesondere in Betriebs-, Behörden- und Wohnbauten sowie Schulen, getragen.

Der aus der Benutzung solchen Schuhwerks resultierende, erhöhte Schmutzanfall in den Gebäuden kann durch die bisher bekanntgewordene Ausgestaltung der Roste zur Bildung von Laufmatten oder Fußabstreifern nur unbefriedigend beherrscht werden, weil die die Trittflächen der Roste bildenden verformbaren Werkstoffe nicht genügend tief in die Einkerbungen der Profilsohlen eindringen können, um die darin befindlichen Schmutzteile zu lösen und abzustreifen.

Zur Beseitigung dieser beträchtlichen Unzulänglichkeiten zielt daher die Erfindung darauf ab, einen Rost zur Bildung von Laufmatten oder Fußabstreifern der anfangs spezifizierten Art so auszugestalten, daß er mindestens bereichsweise eine Trittfläche aus verformbarem Werkstoff aufweist, die auch beim Begehen mit stark eingekerbten Profilsohlen mit allen Stellen derselben, also auch mit den Begrenzungsflächen der Einkerbungen, in sicheren Abstreifkontakt kommen kann.

Ausgehend von der Erkenntnis, daß Borstenmaterial am ehesten geeigent ist, auch die eingekerbten Bereiche von Profilsohlen zu erreichen und zu bestreichen, wird die der Erfindung zugrundeliegende Aufgabe durch die Kennzeichnungsmerkmale des Anspruchs 1, nämlich dadurch gelöst, daß in den mit Abstand voneinander gehaltenen Längsstäben mindestens ein, vorzugsweise aber mehrere, Borstenmaterial tragende Einsatzstreifen zwischen mit Filz-, Nadelvlies- und Textilbelag oder dergleichen ausgestatteten Auf- bzw. Einsatzstreifen angeordnet sind, daß das Borstenmaterial in den Auf- bzw. Einsatzstreifen in Borstenmaterial-Reihen und/oder -Bündeln vorgesehen ist, die jeweils Abstand voneinander haben, und daß die Borstenmaterial-Reihen und/oder -Bündel mit ihren freien Enden die Oberkantenebene der mit Filz-, Nadelvliesund Textilbelag oder dergleichen ausgestatteten Einsatzstreifen um ein vorgegebenes Mindestmaß überragen.

Es ist ohne weiteres einleuchtend, daß durch eine solche Ausgestaltung eines Rostes einerseits ein optimales Stabilitätsverhalten des Borstenmaterials gewährleistet wird, weil dieses bei den üblicherweise vorkommenden Belastungen nur innerhalb vorgegebener Grenzen und damit elastisch verformt werden aber nicht bleibend umknicken kann. Die Langzeit-Pinselfunktion des Borstenmaterials wird daher optimal erhalten.

Andererseits wird aber gewährleistet, daß das erfindungsgemäß vorgesehene Borstenmaterial auch sicher in die Einkerbungsbereiche der Profilsohlen eindringt sowie den dort anhaftenden bzw. eingeklemmten Straßenschmutz löst und entfernt.

Obwohl es besonders zweckmäßig ist, daß sowohl die das Borstenmaterial tragenden Einsatzstreifen als auch die mit Filz-, Nadelvlies- und Textilbelag oder dergleichen ausgestatteten Auf- bzw. Einsatzstreifen sich jeweils über die ganze Länge der sie aufnehmenden Längsstäbe erstrecken, besteht im Rahmen der Erfindung durchaus aber auch die Möglichkeit, in Längsrichtung ein und desselben Längsstabes bereichsweise abwechselnd Einsatzstreifen mit Borstenmaterial oder Auf- bzw. Einsatzstreifen mit Filz-, Nadelvlies-und Textilbelag oder dergleichen vorzusehen und diese dann an den einander benachbarten Längsstäben relativ zueinander längs versetzt anzuordnen.

Es hat sich für den praktischen Gebrauch als besonders empfehlenswert herausgestellt, wenn erfindungsgemäß - nach Anspruch 2 - die freien Enden der Borstenmaterial-Reihen und/oder -Bündel die Oberkantenebene der mit Filz-, Nadelvlies- und Textilbelag oder dergleichen ausgestatteten Einsatzstreifen um ein Maß überragen, das etwa zwischen 3 und 5 mm liegt, dabei aber geringer ausgeführt ist, als das Maß, um welches die Oberkantenebene des unbelasteten Filz-, Nadelvlies- und Textilbelages oder dergleichen über die Oberkantenebene der aus formhartem Material bestehenden Längsstäbe hinausragt.

Eine erfindungsgemäße Ausgestaltungsmöglichkeit der das Borstenmaterial tragenden Einsatzstreifen liegt - nach Anspruch 3 - darin, daß die das Borstenmaterial tragenden Auf-bzw. Einsatzstreifen einen mit den Längsstäben in Verbindung stehenden bzw. kuppelbaren, leistenförmigen Grundkörper aufweisen. Hierbei kann - gemäß Anspruch 4 - der leistenförmige Grundkörper eine in Querschnittsrichtung abgestufte Oberseite aufweisen und die Borstenmaterial-Reihen und/oder Borstenmaterial-Bündel können über die Oberseite sämtlicher Stufen des Grundkörpers mit wenigstens annähernd gleicher freier Länge vorstehen.

Nach einem Weiterbildungsmerkmal der Erfindung kann - nach Anspruch 5 - die Höhe der Stufen am Grundkörper zwischen 20 bis 30% der freien Länge des Borstenmaterials betragen und dabei vorzugsweise etwa 25% derselben entsprechen.

Wenn also in der Praxis die freie Länge der Borsten in allen Borstenmaterial-Reihen und/oder Borstenmaterial-Bündeln etwa auf 8 mm eingestellt wird, dann sollte die Höhe der einzelnen Stufen am Grundkörper etwa 2 mm betragen, so daß auch die freien Enden der Borstenmaterial-Reihen und/oder -Bündel im Bereich der verschiedenen Stufen in ihrer Höhenlage zueinander um etwa diese 2 mm differieren.

Unter Ausnutzung der den einzelnen Borsten des Borstenmaterials innewohnenden Elastizität ergibt sich durch diese Ausgestaltung ein optimaler Abstreifer- und Reinigungseffekt an allen Stellen von Profilsohlen mit den heute üblichen Kerbformationen.

Eine erfindungsgemäße Ausgestaltungsmöglichkeit der das Borstenmaterial tragenden Einsatzstreifen liegt - nach Anspruch 6 - darin, daß jeder Grundkörper zwei Stufen aufweist und diese Stufen mit einer unterschiedlichen Anzahl von Borstenmaterial-Reihen besetzt sind. Hierbei kann -gemäß Anspruch 7 - die tiefer gelegene Stufe mit nur einer Borstenmaterial-Reihe, die höher gelegene Stufe aber mit mindestens zwei Borstenmaterial-Reihen ausgestattet sein.

Andererseits liegt es jedoch auch im Rahmen der Erfindung, daß - nach Anspruch 8 - jeder Grundkörper drei Stufen aufweist, von denen die beiden äußeren etwa auf gleicher Höhe liegen. Dabei kann - nach Anspruch 9 - die mittlere Stufe des Grundkörpers höher liegen als dessen beide äußeren Stufen. Darüber hinaus ist - nach Anspruch 10 - empfehlenswert, daß jede Stufe mit der gleichen Anzahl von Borstenmaterial-Reihen versehen ist, bspw. - nach Anspruch 11 - jeweils mit nur einer Borstenmaterial-Reihe besetzt ist.

Die Erfindung sieht - gemäß Anspruch 12 - weiterhin vor, daß die Grundkörper der Auf- bzw. Einsatzstreifen aus Kunststoff bestehen und dabei durch Strangpressen oder Spritzgießen gefertigt sind.

Während bei der Herstellung der Grundkörper durch Strangpressen die Löcher zur Aufnahme der einzelnen Borstenmaterial-Bündel mit einer geeigneten Bohrvorrichtung nachträglich hergestellt werden müssen, ist es bei der Herstellung der Grundkörper durch Spritzgießen möglich, alle diese Löcher bereits vorzufertigen, so daß nur ein zusätzlicher Arbeitsgang zur Fertigstellung der Auf- bzw. Einsatzstreifen, nämlich das Einsetzen und Befestigen der Borstenmaterial-Bündel erforderlich ist.

Es liegt weiterhin im Rahmen der Erfindung, daß - nach Anspruch 13 - jede Borstenmaterial-Reihe aus einer Vielzahl von in Löchern des Grundkörpers verankerten Borstenmaterial-Bündeln besteht, und daß dabei die Borstenmaterial-Bündel in benachbarten Borstenmaterial-Reihen von auf Lücke gegeneinander versetzt liegenden Löchern aufgenommen sind. Aufgrund dieser Maßnahmen wird der Reinigungseffekt der mit dem Borstenmaterial versehenen Auf- bzw. Einsatzstreifen optimiert.

Es hat sich für die Säuberung der rinnenartigen Vertiefung von Profilsohlen als besonders zweckmäßig erwiesen, wenn erfindungsgemäß - nach Anspruch 14 - die freien Enden der Borstenmaterial-Bündel verlängert sind und im Bereich der Verlängerungen kegelstumpfartig angespitzt oder schräg angeschnitten sind.

Obwohl auch grundsätzlich die Möglichkeit besteht, bei einem Rost zur Bildung von Laufmatten oder Fußabstreifern dessen durch Querverbindungen auf Abstand voneinander gehaltene Längsstäbe unmittelbar durch die Grundkörper der Auf- bzw. Einsatzstreifen zu bilden, wird für den praktischen Einsatz einer Bauart der Vorzug gegeben, bei welcher nach der Erfindung - gemäß Anspruch 15 - einerseits die Längsstäbe an ihrer Oberseite und andererseits die Grundkörper der Auf-bzw. Einsatzstreifen an ihrer Unterseite hinterschnitten profilierte Längsstege und Längsnuten aufweisen, die entweder in Längsrichtung formschlüssig ineinanderschiebbar oder quer zu ihrer Längsrichtung federelastisch miteinander verrastbar sind.

Im letztgenannten Falle besteht die vorteilhafte Möglichkeit, den zur Bildung von Laufmatten oder Fußabstreifern dienenden Rost jederzeit, also auch nachträglich noch, auf unterschiedliche Bedürfnisse abzustimmen, bspw. dadurch, daß die Lage unterschiedlich ausgestatteter Auf- bzw. Einsatzstreifen innerhalb des verlegten Rostfeldes bedarfsabhängig variiert wird.

Erfindungsgemäß kann es sich darüber hinaus auch als wichtig erweisen, daß - nach Anspruch 16 - die Querverbindungen zwischen benachbarten Längsstäben aus Halteelementen bestehen, die hinterschnitten gestaltete Kopfteile aufweisen, mittels denen sie jeweils in eine hinterschnittene Nut an der Unterseite der Längsstäbe einrückbar sind, wobei sich zwei hinterschnittene Längsnuten an der Unterseite der Längsstäbe befinden und jeweils randseitig angeordnet sind. Die Halteelemente können dabei - nach Anspruch 17 - einen im wesentlichen U-förmigen Querschnitt haben, wobei jeder ihrer Flansche ein hinterschnitten gestaltetes Kopfteil trägt.

In vielen Fällen ist es nach der Erfindung auch empfehlenswert, daß die Längsstäbe - nach Anspruch 18 - durch aufwärts gerichtete Flansche oder Leisten begrenzte Rinnen aufweisen, in denen die Einsatzstreifen zumindest über den größten Teil der Höhe ihrer Grundkörper aufgenommen sind.

Schließlich erweist es sich erfindungsgemäß auch als wichtig, daß - nach Anspruch 19 - mit Borstenmaterial bestückte Auf- bzw. Einsatzstreifen nur in vorbestimmbaren, begrenzten Bereichen der Rostfläche auf oder in den Längsstäben verankert sind, während in den übrigen Bereichen der Rostfläche die Längsstäbe Auf- bzw. Einsatzstreifen tragen, die mit anderem verformbaren Material, z.B. Textilbelag, Filz, Nadelvlies, Gummi oder dergleichen bestückt sind.

Mit einer solchen Ausgestaltung von Rosten zur Bildung von Laufmatten oder Fußabstreifern kann - insbesondere bei einer genügend großen Bemessung der jeweiligen Schmutzschleuse - nicht nur eine Grob- und Feinreinigung, sondern darüber hinaus auch eine Vor- und Nachtrocknung der Schuhsohlen während des Begehens bewirkt werden. Es ist dabei vorteilhaft, wenn am Anfang des Auftritts einer solchen Schmutzschleuse eine Wechselkombination von mit Borstenmaterial und mit Nadelvlies oder dergleichen besetzten Längsstäben vorgesehen ist, wobei sich hieran die üblicherweise lediglich mit Nadelvlies oder Textilmaterial bestückten Abstreifleisten anschließen können.

In der Zeichnung sind Ausführungsbeispiele des Gegenstandes der Erfindung dargestellt. Es zeigen
- Figur 1: in räumlicher Darstellung ein Teilstück eines erfindungsgemäßen Rostes,
- Figur 2: in größerem Maßstab einen Längsschnitt durch den Rost nach Fig. 1 entlang der Linie II-II,
- Figur 3: in nochmals vergrößerter Darstellung und im Schnitt eine gegenüber den Fig. 1 und 2 abgewandelte Ausgestaltung eines Rostes,
- Figur 4: eine teilweise Draufsicht eines Auf- bzw. Einsatzstreifens für einen Längsstab eines Rostes ohne Borstenmaterial-Bestückung,
- Figur 5: in größerem Maßstab einen der Fig. 2 entsprechenden Längsschnitt durch eine weiter abgewandelte Ausführungsform eines Rostes,
- Figur 6: eine Schnittdarstellung eines Grundkörpers smit abgewandelten Borstenmaterial-Bündeln.

Der Rost 1 nach Fig. 1 der Zeichnung besteht aus Längsstäben 2, die mit Abstand nebeneinander und mit ihren Längsachsen parallel zueinander liegend angeordnet sind. Dabei sind die Längsstäbe 2 durch quer zu ihnen gerichtete Halteelemente 3 miteinander verbunden und zugleich voneinander auf Abstand gehalten.

Es ist ohne weiteres möglich, die Roste 1 als einstückiges Formteil aus Kunststoff, bspw. durch Spritzgießen, zu fertigen, so daß die Längsstäbe und die Halteelemente 3 einstückig miteinander in Verbindung stehen.

Vorzugsweise werden jedoch die Längsstäbe 2 durch Strangpressen bzw. Extrudieren hergestellt und können dabei aus Metall oder Kunststoff bestehen. Bewährt hat es sich besonders, die Längsstäbe 2 aus formhartem Kunststoff zu fertigen.

Auch die Halteelemente 3 können in diesem Falle von einem durch Strangpressen oder Extrudieren gefertigten Schienenprofil in geeigneter Breite abgetrennt werden, wobei auch dieses zur Herstellung der Halteelemente 3 dienende Schienenprofil aus Metall oder Kunststoff, vorzugsweise aus formhartem Kunststoff, bestehen kann. Die Längsstäbe 2 haben beim Ausführungsbeispiel nach den Fig. 1 und 2 einen im wesentlichen U-förmigen Querschnitt, d.h. sie weisen jeweils zwei Flansche 4' und 4" auf, die durch einen Steg 5 einstückig miteinander in Verbindung stehen.

Zwischen den beiden Flanschen 4' und 4" und dem Steg 5 begrenzen die Längsstäbe 2 eine nach oben offene Nut 6, die mit Abstand oberhalb des Steges zwei Absätze 6', 6" hat, an die sich eine zum Steg 5 hin zunächst trapezförmig verengende und dann wieder trapezförmig erweiterende Vertiefung 7 anschließt.

Von der Längsmitte des Steges 5 ragt in die Vertiefung eine hinterschnitten profilierte Wulst 8 hoch, die mit geringfügigem Abstand unterhalb der Absätze 6', 6" endet. Die Längsstäbe 2 sind insgesamt zu ihrer Längsmittelebene 9-9 symmetrisch profiliert und von der Unterseite her sind jeweils zwei relativ schmale, also schlitzartige Nuten 10', 10" eingeformt. Dabei liegen auch diese Nuten 10' und 10" symmetrisch zur Längsmittelebene 9-9 und sind randseitig im Anschluß an eine mit der Innenfläche der Flansche 4' und 4" zusammenfallenden Vertikalebene angeordnet.

Jede der beiden schlitzartigen Nuten 10', 10" geht dabei in eine nach oben gerichtete, pfeilspitzenartige Erweiterung 11' und 11" über, so daß in jeder Nut 10', 10" zwei Hinterschneidungen begrenzt werden.

Die außenseitige Begrenzung der Nuten 10', 10" besteht aus einem einstückig angeformten Hakenprofil, dessen einwärts gerichteter Hakenansatz 12' bzw. 12" mit seiner Unterseite etwa auf gleicher Höhe mit der Oberseite des Steges 5 liegt.

Die Halteelemente 3, mittels denen die Längsstäbe 2 zum Rost 1 verbunden werden können, haben einen im wesentlichen U-förmigen Querschnitt. Jeder ihrer beiden Flansche 13' und 13" wird dabei von zwei zueinander spiegelbildlichen Hakenstegen 14' und 14" gebildet, welche vom Profilsteg 15 hochragen. Zwischen den einander zugewendeten Rückenflächen der beiden Hakenstege 14' und 14" ist jeweils ein Abstandsspalt 16 gebildet.

Die freien Enden der beiden jeweils zu einem der Flansche 13' und 13" gehörenden Hakenstege 14' und 14" begrenzen miteinander einen nach oben etwa pfeilspitzenförmigen Querschnitt, welcher dem Querschnitt der pfeilspitzenförmigen Erweiterungen 11' und 11" an den Längsstäben 2 angepaßt ist.

Der Profilsteg 15 der Halteelemente 3 hat eine Dicke, die der Dicke des Steges 5 an den Längsstäben 2 entspricht.

Beim Zusammenbau des Rostes 1 werden die Halteelemente 3 einfach mit Hilfe ihrer jeweils von den Hakenstegen 14' und 14" gebildeten Flanschen 13' und 13" druckknopfartig in die Nuten 10' und 10" an der Unterseite der Längsstäbe 2 eingedrückt, so daß sie jeweils formschlüssig in die hinterschnittenen Erweiterungen 11', 11" einrasten. Dabei kommen dann die Profilstege 15 der Halteelemente 3 auf gleicher Ebene mit den Stegen 5 der Längsstäbe 2 zu liegen, und zwar in der Weise, daß am fertigen Rost 1 die Längsstäbe 2 und die sie miteinander kuppelnden Halteelemente 3 eine gemeinsame, großflächige Auflageebene haben, wie das deutlich die Fig. 2 erkennen läßt.

Die zur Oberseite des Rostes 1 hin offenen Nuten 6 der Längsstäbe 2 dienen zur Aufnahme von Einsatzstreifen 17, deren Oberfläche am fertigen Rost 1 die begehbare Trittfläche bilden. Zu diesem Zweck werden die Einsatzstreifen 17 so in die Nut 6 der Längsstäbe 2 eingesetzt, daß sie mit ihrer die Trittfläche des Rostes 1 bildenden Oberfläche über die Oberkante der Flansche 4' und 4" hinausragen.

Die Einsatzstreifen 17 können eine unterschiedliche Auslegung erhalten. Während bspw. nach den Fig. 1 und 2 jeweils die Einsatzstreifen 17' in einer im Querschnitt etwa U-förmigen Halteschiene 18 eine auf einer Grund- bzw. Stützschicht 19 sitzende Nadelvliesschicht 20 tragen, weisen die Einsatzstreifen 17" einen mit Borstenmaterial 21 bestückten, leistenförmigen Grundkörper 22 auf.

Jeder der Grundkörper 22 kann aus Kunststoff bestehen und dabei durch Strangpressen oder Spritzgießen gefertigt werden.

Während der Grundkörper 22 mit seinem Querschnittsprofil weitestgehend in die Nut 6 der Längsstäbe 2 paßt, wie dies die Fig. 2 erkennen läßt, weist er eine abgestufte Oberseite auf. Dabei können die Grundkörper 22 bspw. mit zwei Stufen 23' und 23" versehen sein, von denen die Stufe 23' etwa mit der oberen Endkante der Flansche 4' bzw. 4" der Längsstäbe 2 abschließt, während die Stufe 23' gegenüber diesen Endkanten um ein Maß von mehreren Millimetern höher liegt.

Die Breite der Stufe 23' entspricht etwa einem Drittel der Gesamtbreite des Grundkörpers 22, während die Stufe 23" eine Breite hat, die gleich zwei Dritteln der Gesamtbreite des Grundkörpers 22 ist.

Im Bereich der Stufe 23' trägt dabei der Grundkörper 22 jeweils eine Borstenmaterial-Reihe 21', während die Stufe 23" mit zwei solcher Borstenmaterial-Reihen 21' besetzt ist.

Jede einzelne Borstenmaterial-Reihe 21' wird dabei durch eine Vielzahl von Borstenmaterial-Bündeln 21'' gebildet, wie das deutlich in Fig. 1 zu sehen ist.

Sowohl aus Fig. 1 als auch aus Fig. 2 geht hervor, daß die Grundkörper 22 der Einsatzstreifen 17" an ihrer Oberseite auch zwei auf gleicher Höhe liegende Stufen 24' aufweisen können, zwischen denen eine höhergelegene Stufe 24" ausgebildet ist.

In diesem Falle entspricht die Breite jeder einzelnen der Stufen 24' und 24" etwa einem Drittel der Gesamtbreite des Grundkörpers 22 und jede dieser Stufen 24' und 24" ist mit nur einer Borstenmaterial-Reihe 21' besetzt.

In jedem Falle ist die freie Borstenlänge aller Borstenmaterial-Reihen 21' und/oder Borstenmaterial-Bündel 21" übereinstimmend ausgelegt, wie das der Fig. 2 deutlich zu entnehmen ist. Hierdurch wird erreicht, daß die im Bereich der niedrigen Stufe 23' bzw. 24' der Grundkörper 22 angeordneten Borstenmaterial-Reihen 21' bzw. Borstenmaterial-Bündel 21" mit ihren freien Enden um ein Maß 25 gegenüber den freien Enden der Borstenmaterial-Reihen 21' bzw. Borstenmaterial-Bündel 21" auf den höhergelegenen Stufen 23" bzw. 24" zurückliegt, welches etwa der Höhendifferenz zwischen den Stufen 23' und 23" bzw. 24' und 24" entspricht.

Bewährt hat es sich in der Praxis, die freie Länge der Borstenmaterial-Reihen 21' bzw. Borstenmaterial-Bündel 21" in einem Bereich zwischen 6 und 10 mm vorzusehen, bspw. auf 8 mm zu bemessen. Die Höhendifferenz zwischen den Stufen 23' und 23" bzw. 24' und 24" der Grundkörper 22 sollte dabei zwischen 1,5 und 2,5 mm betragen, vorzugsweise auf etwa 2 mm gelegt werden.

Damit sämtliche Einsatzstreifen 17, also sowohl die Einsatzstreifen 17' als auch die Einsatzstreifen 17" funktionssicher in den Nuten 6 der Längsstäbe 2 festgelegt werden können, sich trotzdem aber bei Bedarf, bspw. zum Zwecke des Austauschs, relativ leicht hieraus lösen lassen, sind besondere Vorkehrungen getroffen. Sowohl die U-förmigen Halteschienen 18 der Einsatzstreifen 17' als auch die Grundkörper 22 der Einsatzstreifen 17" sind zu diesem Zweck mit angeformten Ansätzen 26 versehen, die eine hinterschnitten eingeformte Längsnut 27 enthalten. Über die Ansätze 26 mit der Längsnut 27 können dabei die Halteschienen 18 bzw. die Grundkörper 22 entweder in Längsrichtung formschlüssig auf die hinterschnittenen Wulste 8 am Steg 5 der Längsstäbe 2 aufgeschoben werden, oder aber sie werden quer zu ihrer Längsrichtung nach Art einer Schnapp-Rast-Vorrichtung auf die Wulste 8 aufgeklipst.

Das in Fig. 3 dargestellte Ausführungsbeispiel eines Rostes 1 zur Bildung von Laufmatten oder Fußabstreifern unterscheidet sich von demjenigen nach den Fig. 1 und 2 praktisch nur dadurch, daß Längsstäbe 2 in Benutzung genommen sind, die keine aufwärts gerichteten Flansche 4' und 4" aufweisen, so daß sie eine relativ flache Gestalt haben. Wie aus den Grundkörpern 22 und den Borstenmaterial-Reihen 21' bzw. Borstenmaterial-Bündeln 21" bestehenden Elemente 17" sind dabei nicht als Einsatzstreifen, sondern vielmehr als Aufsatzstreifen gestaltet, die sich bei vorgegebener Breitenabmessung der relativ flachen Längsstäbe 2 unmittelbar auf diese aufsetzen lassen und sich mit ihrem Querschnittsprofil über die Gesamtbreite derselben erstrecken können.

Da bei vorgegebener Breite der Längsstäbe 2 in diesem Falle die Aufsatzstreifen 17" eine größere Gesamtbreite haben, besteht im Bedarfsfalle die Möglichkeit, entweder den Borstenmaterial-Bündeln 21" im Bereich der verschiedenen Stufen 23', 23" bzw. 24', 24" einen größeren Gesamtdurchmesser zu geben, oder aber die Anzahl der vorgesehenen Oberflächenstufen und damit auch die Anzahl der auf einem Grundkörper 22 befindlichen Borstenmaterial-Reihen 21' zu erhöhen. In Fig. 4 ist noch zu sehen, wie vorteilhafterweise die Löcher 28 zur Aufnahme der Borstenmaterial-Bündel in den Grundkörpern 22 vorgesehen werden. Dabei ist erkennbar, daß die Löcher 28 in den einander benachbarten Reihen in Längsrichtung jeweils auf Lücke gegeneinander versetzt angeordnet sind, so daß die Wirkung der in ihnen aufgenommenen Borstenmaterial-Bündel 21" optimiert wird.

Der Rost 1 nach Fig. 5 der Zeichnung entspricht in seiner grundsätzlichen Ausgestaltung dem Rost 1 nach den Fig. 1 und 2.

Jeder der Längsstäbe 2 des Rostes 1 nach Fig. 5 hat eine zur Oberseite hin offene Nut 6, die zur Aufnahme von Einsatzstreifen 17 dient, deren Oberfläche wiederum die begehbare Trittfläche des fertigen Rostes 1 bildet, welche insgesamt oberhalb der Oberkanten der Flansche 4' und 4" der Längsstäbe 2 liegt.

Auch beim Rost nach Fig. 5 sind jeweils Einsatzstreifen 17' in einer im Querschnitt etwa U-förmigen Halteschiene 18 angeordnet, wobei sie eine auf einer Grund- bzw. Stützschicht 19 sitzende Nadelvliesschicht 20 tragen. Ein solchermaßen ausgelegter Einsatzstreifen 17' ist dabei jeweils in den beiden äußeren Längsstäben 2 des Rostabschnitts nach Fig. 5 angeordnet.

Die drei dazwischen angeordneten Längsstäbe 2 sind hingegen mit Einsatzstreifen 17" besetzt, die einen mit Borstenmaterial 21 bestückten, leistenförmigen Grundkörper 22 aufweisen.

Auch nach Fig. 5 kann jeder Grundkörper 22 aus Kunststoff bestehen und dabei durch Strangpressen oder Spritzgießen hergestellt sein.

Im Unterschied zu dem Grundkörper 22 nach den Fig. 1 bis 4 weisen die Grundkörper 22 nach Fig. 5 keine abgestufte Oberseite auf.

Der Grundkörper 22 des linken Einsatzstreifens 17" paßt mit seinem Querschnittsprofil nicht vollständig in die Nut 6 des Längsstabes 2. Vielmehr ist er in seiner Dicke so bemessen, daß er die Oberkanten der beiden Flansche 4' und 4" um ein gewisses Maß, bspw. um 2 mm überragt.

Der mittlere Einsatzstreifen 17" nach Fig. 5 ist hingegen mit einem Grundkörper 22 ausgestattet, dessen Querschnittsprofil so bemessen ist, daß seine Oberseite bündig mit den Endkanten der beiden Flansche 4' und 4" des betreffenden Längsstabes 2 abschließt.

Der in Fig. 5 rechts dargestellte Einsatzstreifen 17" hat schließlich ein Querschnittsprofil mit geneigter Oberseite, und zwar dergestalt, daß diese Oberseite bspw. mit der Endkante des linken Flansches 4' am Längsstab 2 bündig abschließt, während sie die Endkante des rechten Flansches 4" um ein gewisses Maß, bspw. um 2 mm, nach oben überragt.

Jeder Einsatzstreifen 17" ist mit Borstenmaterial 21 bestückt, welches in mehreren, bspw. jeweils drei, zueinander parallelen Borstenmaterial-Reihen 21' besteht. Jede dieser Borstenmaterial-Reihen 21' wird dabei durch eine Vielzahl von Borstenmaterial-Bündeln 21" gebildet, welche im Abstand voneinander in Löcher 28 eingesetzt sind, welche sich in der Oberseite des Grundkörpers 22 befinden.

Ein wichtiges Ausgestaltungskriterium des Rostes 1 nach Fig. 5 besteht darin, daß die freien Enden des Borstenmaterials 21 sämtlicher Borstenmaterial-Reihen 21' und -Bündel 21" auf einer gemeinsamen Horizontalebene 29-29 liegen, die sich mit Abstand 31 über einer Horizontalebene 30-30 befindet, welche die Oberkantenebene der Nadelvliesschicht 20 an den Einsatzstreifen 17' bildet.

Die Oberkantenebene 30-30 der die Nadelvliesschicht 20 aufweisenden Einsatzstreifen 17' des Rostes 1 wird also von dem Borstenmaterial der Einsatzstreifen 17" in jedem Falle um das Maß 31 überragt.

Erkennbar ist aus Fig. 5, daß am linken und am mittleren Einsatzstreifen 17" das Borstenmaterial 21 aller drei Borstenmaterial-Reihen 21' jeweils übereinstimmende Länge hat. Dabei ist jedoch die Länge des Borstenmaterials 21 am mittleren Einsatzstreifen 17" etwas länger bemessen, als am linken Einsatzstreifen 17", weil dort die Oberfläche des Grundkörpers 22 mit den Endkanten der Flansche 4' und 4" abschließt, während beim linken Einsatzstreifen 17" die Oberseite des Grundkörpers 22 die Endkanten dieser Flansche 4' und 4" überragt.

Beim rechten Einsatzstreifen 17" hat das Borstenmaterial 21 in den drei Borstenmaterial-Reihen 21' jeweils eine unterschiedliche, freie Länge, weil dort die Oberfläche des Grundkörpers 22 in Querschnittsrichtung eine Neigungslage hat. Die größte freie Länge hat das Borstenmaterial 21 dabei in der linken Borstenmaterial-Reihe 21', während es die geringste freie Länge im Bereich der rechten Borstenmaterial-Reihe 21' aufweist.

Selbstverständlich wären auch noch andere Ausgestaltungsmöglichkeiten für die Grundkörper 22 gegeben, wenn es darauf ankommt, unterschiedliche freie Längen des Borstenmaterials 21 in den verschiedenen Borstenmaterial-Reihen 21' zu erhalten. So könnte die Oberfläche der Grundkörper 22 eine konkave Wölbungsform in Querschnittsrichtung haben, wenn das Borstenmaterial 21 in der mittleren Borstenmaterial-Reihe 21' eine größere freie Länge erhalten soll, als in den äußeren Borstenmaterial-Reihen 21. Bei konvex gewölbter Oberfläche ergibt sich hingegen die geringste freie Länge für das Borstenmaterial 21 in der mittleren Borstenmaterial-Reihe, während die beiden äußeren Borstenmaterial-Reihen dann die größere freie Länge des Borstenmaterials 21 haben.

Wichtig ist bei dem Rost 1 in der Ausführungsform nach Fig. 5 in jedem Falle, daß das Abstandsmaß 31 zwischen den beiden parallelen Ebenen 29-29 und 30-30 so bemessen ist, daß nur eine elastische Verformung des Borstenmaterials 21 in den Borstenmaterial-Reihen 21' und den Borstenmaterial-Bündeln 21" stattfinden kann, bis die Schuhsohlen ihre feste Stützauflage auf der Nadelvliesschicht 20 der Einsatzstreifen 17' erhalten.

In der Praxis hat sich auch das in Fig. 6 dargestellte Ausführungsbeispiel bewährt, bei dem die Borstenmaterial-Bündel 21" verlängert sind, um im Bereich der rinnenartigen Vertiefungen von Profilsohlen in jeder Richtung wirksam werden zu können. Die freien Enden können im Abschnitt der Verlängerung bspw. kegelstumpfartig angespitzt oder schräg angeschnitten sein. Dabei ist die höhere Stufe 23" zweckmäßigerweise mit schräg angeschnittenen, die tiefer gelegene Stufe 23' mit kegelstumpfartig angespitzten Borstenmaterial-Bündeln 21" bestückt, wobei die Borstenmaterial-Bündel 21" der niedrigen Stufe 23' mit ihren freien Enden um ein Maß 25 gegenüber den freien Enden der Borstenmaterial-Bündel 21" auf der höher gelegenen Stufe 23" zurückliegen, welches etwa der Höhendifferenz zwischen den Stufen 23' und 23" entspricht. Diese Anordnung gewährleistet ein gleichzeitiges Säubern der rinnenartigen Vertiefung von Profilsohlen sowie der gegensätzlich ausgebildeten Profilstäbe.

An den Grundkörpern 22 der mit Borstenmaterial 21 bestückten Einsatzstreifen 17" ist noch zu sehen, daß die die Längsnut 27 begrenzenden Ansätze 26 zur Erzielung einer höchstmöglichen Elastizität in ihrem Übergangsbereich zum Grundkörper 22 durch eingeformte Längsnuten 32 begrenzt sind, die den wünschenswerten Schnapp-Rast-Effekt an den Wulsten 8 der Längsstäbe 2 unter Vermeidung einer Bruchgefahr wesentlich verbessern.

Bewährt hat es sich, wenn der Abstand 31 zwischen den beiden Ebenen 29-29 und 30-30 etwa zwischen 3 und 5 mm beträgt, so daß das Borstenmaterial 21 die Nadelvliesschicht 20 höchstens um dieses relativ geringe Maß überragen kann.

Aus Fig. 4 geht noch hervor, daß sich die Grundkörper 22 der Einsatzstreifen 17" als Spritzgußformteile aus Kunststoff in vorgegebener Länge fertigen lassen, wobei die Stoßflächen der jeweils benachbart aneinanderstoßenden Formteile gewissermaßen mit einer Trapezverzahnung ineinandergreifen können, so daß in sämtlichen Borstenmaterial-Reihen 21' der Abstand zwischen aufeinanderfolgenden Borstenmaterial-Bündeln 21" auch im Bereich der Stoßstellen erhalten bleibt.

## Patentansprüche

1. Rost zur Bildung von Laufmatten oder Fußabstreifern, bei dem durch Querverbindungen auf Abstand voneinander gehaltene Längsstäbe aus formhartem Material mit Auf- bzw. Einsatzstreifen aus verformbarem Werkstoff, z.B. Borstenmaterial, Filz, Nadelvlies, Textilbelag oder dergleichen versehen sind, und bei dem die Auf- bzw. Einsatzstreifen mit ihrer die Trittfläche des Rostes bildenden Oberfläche über die Oberkante der Längsstäbe hinausragen,
**dadurch gekennzeichnet,**
daß in den mit Abstand voneinander gehaltenen Längsstäben (2) mindestens ein, vorzugsweise aber mehrere, Borstenmaterial (21) tragende Einsatzstreifen (17") zwischen mit Filz-, Nadelvlies- und Textilbelag oder dergleichen ausgestatteten Auf- bzw. Einsatzstreifen (17') angeordnet sind,
daß das Borstenmaterial (21) in den Einsatzstreifen (17") in Borstenmaterial-Reihen (21') und/oder -Bündeln (21") vorgesehen ist, die jeweils Abstand voneinander haben,
daß die Borstenmaterial-Reihen (21') und/oder -Bündel (21") mit ihren freien Enden die Oberkantenebene (30-30) der mit Filz-, Nadelvlies- und Textilbelag oder dergleichen ausgestatteten Einsatzstreifen (17") um ein vorgegebenes Mindestmaß (31) überragen,
und daß dabei das Mindestmaß (31) geringer ausgeführt ist als das Maß, um welches die Oberkantenebene (30-30) des unbelasteten Filz-, Nadelvlies- und Textilbelages od.dgl. der Einsatzstreifen (17') über die Oberkantenebene der aus formhartem Material bestehenden Längsstäbe (2) hinausragt.

2. Rost nach Anspruch 1,
**dadurch gekennzeichnet,**
daß die freien Enden der Borstenmaterial-Reihen (21') und/oder -Bündel (21") die Oberkantenebene (30-30) der mit Filz-, Nadelvlies- und Textilbelag oder dergleichen ausgestatteten Einsatzstreifen (17') um ein etwa zwischen 3 und 5 mm liegendes Maß (31) überragen.

3. Rost nach einem der Ansprüche 1 und 2,
**dadurch gekennzeichnet,**
daß die das Borstenmaterial (21 bzw. 21', 21") tragenden Auf- bzw. Einsatzstreifen (17 bzw. 17") einen mit den Längsstäben (2) in Verbindung stehenden bzw. kuppelbaren leistenförmigen Grundkörper (22) aufweisen.

4. Rost nach einem der Ansprüche 1 bis 3,
**dadurch gekennzeichnet,**
daß der leistenförmige Grundkörper (22) eine in Querschnittsrichtung abgestufte (23', 23" bzw. 24', 24") Oberseite aufweist, und daß die Borstenmaterial-Reihen (21') und/oder Borstenmaterial-Bündel (21") über die Oberseite sämtlicher Stufen (23', 23" bzw. 24', 24") des Grundkörpers (22) mit wenigstens annähernd gleicher freier Länge vorstehen.

5. Rost nach einem der Ansprüche 1 bis 4,
**dadurch gekennzeichnet,**
daß die Höhe der Stufen (23', 23" und 24', 24") am Grundkörper (22) zwischen 20 bis 30% der freien Länge des Borstenmaterials (21 bzw. 21', 21") beträgt, vorzugsweise etwa 25% derselben entspricht.

6. Rost nach einem der Ansprüche 1 und 5,
**dadurch gekennzeichnet,**
daß jeder Grundkörper (22) zwei Stufen (23' und 23") aufweist und diese Stufen (23' und 23") mit einer unterschiedlichen Anzahl von Borstenmaterial-Reihen (21') besetzt sind (Fig. 2 und 3).

7. Rost nach Anspruch 6,
**dadurch gekennzeichnet,**
daß die tiefer gelegene Stufe (23') mit nur einer Borstenmaterial-Reihe (21'), die höher gelegene Stufe (23") aber mit mindestens zwei Borstenmaterial-Reihen (21') ausgestattet ist (Fig. 2 und 3).

8. Rost nach einem der Ansprüche 4 und 5,
**dadurch gekennzeichnet,**
daß jeder Grundkörper (22) drei Stufen (24', 24'', 24') aufweist, von denen die beiden äußeren (24') etwa auf gleicher Höhe liegen.

9. Rost nach Anspruch 8,
**dadurch gekennzeichnet,**
daß die mittlere Stufe (24") des Grundkörpers (22) höher liegt als dessen beide äußeren Stufen (24'; Fig. 2 und 3).

10. Rost nach einem der Ansprüche 8 und 9,
**dadurch gekennzeichnet,**
daß jede Stufe (24', 24", 24') mit der gleichen Anzahl von Borstenmaterial-Reihen (21') versehen ist (Fig. 2 und 3).

11. Rost nach Anspruch 10,
**dadurch gekennzeichnet,**
daß jede Stufe (24', 24", 24') mit nur einer Borstenmaterial-Reihe (21') besetzt ist (Fig. 2 und 3).

12. Rost nach einem der Ansprüche 1 bis 11,
**dadurch gekennzeichnet,**
daß der Grundkörper der Auf- bzw. Einsatzstreifen (17 bzw. 17') aus Kunststoff besteht und durch Strangpressen oder Spritzgießen gefertigt ist.

13. Rost nach einem der Ansprüche 1 bis 12,
**dadurch gekennzeichnet,**
daß jede Borstenmaterial-Reihe (21') aus einer Vielzahl von in Löchern (28) des Grundkörpers (22) verankerten Borstenmaterial-Bündeln (21") besteht, und daß dabei die Borstenmaterial-Bündel (21") in benachbarten Borstenmaterial-Reihen (21') von auf Lücke gegeneinander versetzt liegenden Löchern (28) aufgenommen sind (Fig. 4).

14. Rost nach einem der Ansprüche 1 bis 13,
**dadurch gekennzeichnet,**
daß die freien Enden der Borstenmaterial-Bündel verlängert sind und im Bereich der Verlängerungen kegelstumpfartig angespitzt oder schräg angeschnitten sind.

15. Rost nach einem der Ansprüche 1 bis 14,
**dadurch gekennzeichnet,**
daß einerseits die Längsstäbe (2) an ihrer Oberseite und andererseits die Grundkörper (22) der Auf- bzw. Einsatzstreifen (17 bzw. 17', 17") an ihrer Unterseite hinterschnitten profilierte Längsstege (8) und Längsnuten (26) aufweisen, die entweder in Längsrichtung formschlüssig ineinanderschiebbar oder quer zu ihrer Längsrichtung federelastisch miteinander verrastbar sind (Fig 2 und 3).

16. Rost nach einem der Ansprüche 1 bis 15,
**dadurch gekennzeichnet,**
daß die Querverbindungen zwischen benachbarten Längsstäben (2) aus Halteelementen (3) bestehen, die hinterschnitten gestaltete Kopfteile (Hakenstege 14', 14") aufweisen, mittels denen sie jeweils in eine hinterschnittene Nut (10', 10"; 11', 11") an der Unterseite der Längsstäbe (2) einrückbar sind, wobei sich zwei hinterschnittene Längsnuten (10', 10" bzw. 11', 11") an der Unterseite der Längsstäbe (2) befinden und randseitig angeordnet sind (Fig. 2 und 3).

17. Rost nach Anspruch 16,
**dadurch gekennzeichnet,**
daß die Halteelemente (3) einen im wesentlichen U-förmigen Querschnitt haben und jeder ihrer Flansche (13', 13") ein hinterschnitten gestaltetes Kopfteil (Hakenstege 14', 14") trägt.

18. Rost nach einem der Ansprüche 1 bis 17,
**dadurch gekennzeichnet,**
daß die Längsstäbe (2) durch aufwärts gerichtete Flansche oder Leisten (4', 4") begrenzte Rinnen (6) aufweisen, in denen die Einsatzstreifen (17 bzw. 17") zumindest über den größten Teil der Höhe ihrer Grundkörper (22) aufgenommen sind (Fig. 2 und 3).

19. Rost nach einem der Ansprüche 1 bis 18,
**dadurch gekennzeichnet,**
daß mit Borstenmaterial (21) bestückte Auf- bzw. Einsatzstreifen (17") nur in vorbestimmbaren, begrenzten Bereichen der Rostfläche auf oder in den Längsstäben (2) verankert sind, während in den übrigen Bereichen der Rostfläche die Längsstäbe (2) Auf- bzw. Einsatzstreifen (17') tragen, die mit anderem verformbarem Material, z.B. Textilbelag, Filz, Nadelvlies, Gummi oder dergleichen, bestückt sind (Fig. 1 und 2).

## Claims

1. A grating for the formation of strip matting or doormats, in which
longitudinal rods of rigid material with spaces between maintained by cross-connectors, are provided with strips of deformable material, e.g., brush material, felt, tufted web, textile coating or the like mounted on or inserted in them, and in which the mounted or inserted strips project by their surfaces forming the tread of the grating above the top edges of the longitudinal rods,
**characterized in**
that with spaces maintained between the longitudinal rods (2) at least one but preferably a number of inserted strips (17") carrying brush material (21) is arranged in them between mounted or inserted strips (17') equipped with a felt, tufted web or textile coating or the like, that the brush material (21) in the inserted strips (17") is provided in rows (21') and/or bundles (21") of brush material, which have spaces between one another,
that the rows (21') and/or bundles (21") of brush material project at their free ends by a predetermined minimum distance (31) above the plane (30-30) through the top edges of those inserted strips (17") which are equipped with a felt, tufted web or textile coating or the like, and that at the same time the minimum distance (31) is made less than the distance by which the plane (30-30) through the top edges of the unloaded felt, tufted web or textile coating or the like on the inserted strips (17') projects above the plane through the top edges of the longitudinal rods (2) consisting of rigid material.

2. A grating as in Claim 1,
**characterized in**
that the free ends of the rows (21') and/or bundles (21") of brush material project above the plane (30-30) through the top edges of the inserted strips (17') equipped with a felt, tufted web or textile coating or the like, by a distance (31) lying between about 3 and 5 mm.

3. A grating as in one of the Claims 1 or 2,
**characterized in**
that the mounted or inserted strips (17 or 17") carrying the brush material (21 or 21', 21") exhibit a base (22) in the form of a fillet, which is connected to or may be coupled with the longitudinal rods (2).

4. A grating as in one of the Claims 1 to 3,
**characterized in**
that the base (22) in the form of a fillet exhibits an upper face which is stepped (23', 23" or 24', 24") in the direction of its cross-section, and that the rows (21') and/or bundles (21") of brush material stand up above the upper faces of all of the steps (23', 23" or 24', 24") on the base (22) by at least approximately the same free length.

5. A grating as in one of the Claims 1 to 4,
**characterized in**
that the height of the steps (23', 23" or 24', 24") on the base (22) amounts to between 20 to 30% of the free length of the brush material (21 or 21', 21") and preferably corresponds with about 25% of that length.

6. A grating as in one of the Claims 1 and 5,
**characterized in**
that each base (22) exhibits two steps (23' and 23") and these steps (23' and 23") are filled with a different number of rows (21') of brush material (Figures 2 and 3).

7. A grating as in Claim 6,
**characterized in**
that the lower step (23') is equipped with only one row (21') of brush material but the higher step (23") is equipped with at least two rows (21') of brush material (Figures 2 and 3).

8. A grating as in one of the Claims 4 and 5,
**characterized in**
that each base (22) exhibits three steps (24', 24", 24') of which the two outer ones (24') lie at about the same height.

9. A grating as in Claim 8,
**characterized in**
that the middle step (24") of the base (22) lies higher than its two outer steps (24'; Figures 2 and 3).

10. A grating as in one of the Claims 8 and 9,
**characterized in**
that each step (24', 24", 24') is provided with the same number of rows (21') of brush material (Figures 2 and 3).

11. A grating as in Claim 10,
**characterized in**
that each step (24', 24", 24') is filled with only one row (21') of brush material (Figures 2 and 3).

12. A grating as in one of the Claims 1 to 11,
**characterized in**
that the base of the mounted or inserted strips (17 or 17') consists of plastics and is manufactured by extrusion or injection moulding.

13. A grating as in one of the Claims 1 to 12,
**characterized in**
that each row (21') of brush material consists of a plurality of bundles (21") of brush material anchored in holes (28) in the base (22), and that moreover the bundles (21") of brush material in adjacent rows (21') of brush material are received in spaced holes (28) staggered from one another (Figure 4).

14. A grating as in one of the Claims 1 to 13, x
**characterized in**
that the free ends of the bundles of brush material are extended and in the region of the extensions are tipped frustoconically or cut off obliquely.

15. A grating as in one of the Claims 1 to 14,
**characterized in**
that on the one hand the upper faces of the longitudinal rods (2) and on the other hand the undersides of the bases (22) of the mounted or inserted strips (17 or 17', 17") exhibit undercut profiled longitudinal webs (8) and longitudinal grooves (26) which may either be slid into one another in the longitudinal direction with a close fit or snapped into one another with springy elasticity transversely to their longitudinal direction (Figures 2 and 3).

16. A grating as in one of the Claims 1 to 15,
**characterized in**
that the cross-connections between adjacent longitudinal rods (2) consist of holder elements (3) which exhibit undercut shaped head-parts (hook webs 14', 14") by means of which they may respectively be inserted into undercut grooves (10', 10"; 11', 11") on the undersides of longitudinal rods (2), two undercut longitudinal grooves (10', 10"; 11', 11") being arranged at the edges of the underside of each longitudinal rod (2) (Figures 2 and 3).

17. A grating as in Claim 16,
**characterized in**
that the holder elements (3) have an essentially U-shaped cross-section and each of their flanges (13', 13") carries an undercut shaped head-part (hook webs 14', 14").

18. A grating as in one of the Claims 1 to 17,
**characterized in**
that the longitudinal rods (2) exhibit troughs (6) bounded by upwards directed flanges or fillets (4', 4"), into which the inserted strips (17 or 17") are admitted over at least the greater part of the height of their bases (22) (Figures 2 and 3).

19. A grating as in one of the Claims 1 to 18,
**characterized in**
that mounted or inserted strips (17") armed with brush material (21) are anchored on or in the longitudinal rods (2) only in predeterminable limited regions of the grating area, whilst in the remaining regions of the grating area the longitudinal rods (2) carry mounted or inserted strips (17') which are armed with other deformable material, e.g., textile coating, felt, tufted web, rubber or the like (Figures 1 and 2).

## Revendications

1. Grille pour paillassons ou décrottoirs dans laquelle des barres longitudinales constituées par un máteriau indéformable et maintenues à distance les unes des autres par des éléments de liaison transversale sont garnies de bandes d'application ou d'insertion constitués par un matériau déformable, par exemple par un matériau composé de soies, par du feutre, par une nappe d'aiguilles, par un revêtement textile ou par des matériaux analogues, et dans laquelle les bandes d'application ou d'insertion dépassent, par leur surface constituant la surface d'appui sur la grille des chaussures des utilisateurs, le bord supérieur des bandes longitudinales, caractérisé en ce que les barres
longitudinales (2) maintenues à distance les unes des autres comportent au moins une, mais de préférence plusieurs bandes d'insertion (17") garnies d'un matériau (21) composé de soies et intercalées entre des bandes d'application ou d'insertion (17') garnies de feutre, d'une nappe d'aiguilles, d'un revêtement textile ou d'un matériau analogue, en ce que le matériau (21) composé de soies qui garnit les bandes d'insertion (17") est disposé en rangées (21') et/ou en pinceaux (21") de matériau composé de soies situés à distance les uns des autres, en ce que les rangées (21') et/ou les pinceaux (21") de matériau composé de soies dépassent d'une quantité minimale déterminée (31), par leurs extrémités libres, le plan (30-30) des bords supérieurs des bandes d'insertion (17") garnies de feutre, d'une nappe d'aiguilles ou d'un revêtement textile ou d'un matériau analogue et en ce que cette quantité minimale (31) est inférieure à la quantité dont le plan (30-30) des bords supérieurs du revêtement de feutre, de nappe d'aiguilles et de textile ou de matériau analogue des bandes d'insertion (17') dépasse le plan des bords supérieurs des barres longitudinales (2) constitué par du matériau indéformable.

2. Grille selon la revendication 1, caractérisée en ce que les extrémités libres des rangées (21') et/ou des pinceaux (21") en matériau composé de soies dépassent d'une quantité (31) comprise entre 3 et 5 mm environ le plan (30-30) des bords supérieurs des bandes d'insertion (17') garnies de feutre, d'une nappe d'aiguilles, d'un revêtement textile ou d'un matériau analogue.

3. Grille selon l'une des revendications 1 ou 2, caractérisée en ce que les bandes d'application ou d'insertion (17 ou 17") garnies de matériau (21 ou 21', 21") composé de soies comportent un corps de base (22) de forme allongée relié ou pouvant être accouplé aux barres longitudinales (2).

4. Grille selon une des revendications 1 à 3, caractérisée en ce que le corps de base (22) de forme allongée comporte une section dont le bord supérieur est en gradins (23', 23" ou 24', 24") et en ce que les rangées (21') et/ou les pinceuax (21") en matériau composé dépassent d'une longueur libre qui est au moins sensiblement toujours la même le bord supérieur de tous les gradins (23', 23" ou 24', 24") du corps de base (22).

5. Grille selon une des revendications 1 à 4, caractérisée en ce que la hauteur des gradins (23', 23" et 24', 24") ménagés dans le corps de base (22) représente de 20 à 30%, de préférence 25% de la longueur libre du matériau (21 ou 21', 21") composé de soies.

6. Grille selon l'une des revendications 1 ou 5, caractérisé en ce que chaque corps de base (22) comporte deux gradins (23' et 23") et que ces gradins (23' et 23") sont garnis d'un nombre différent de rangées (21') de matériau composé de soies (Figures 2 et 3).

7. Grille selon la revendication 6, caractérisée en ce que le gradin le plus bas (23') ne comporte qu'une rangée (21') de matériau composé de soies, mais que le gradin le plus haut (23") comporte au moins deux rangées (21') de matériau composé de soies.

8. Grille selon l'une des revendications 4 ou 5, caractérisée en ce que chaque corps de base (22) comporte trois gradins (24', 24", 24') dont les deux qui sont à l'extérieur (24') sont sensiblement à la même hauteur.

9. Grille selon la revendication 8, caractérisée en ce que le gradin médian (24") du corps de base (22) est plus haut que les deux gradins extérieurs (24). (Figures 2 et 3).

10. Grille selon l'une des revendications 8 ou 9, caractérisée en ce que chaque gradin (24', 24", 24') comporte le même nombre de rangées (21') de matériau composé de soies (Figures 2 et 3).

11. Grille selon la revendication 10, caractérisée en ce que chaque gradin (24', 24", 24') ne comporte qu'une rangée (21') de matériau composé de soies (Figures 2 et 3).

12. Grille selon une des revendications 1 à 11, caractérisée en ce que le corps de base des bandes d'application ou d'insertion (17 ou 17') est en matière synthétique et est fabriqué par filage à la presse ou par moulage par injection.

13. Grille selon une des revendications 1 à 12, caractérisée en ce que chaque rangée (21') de matériau composé de soies est constituée par une pluralité de pinceaux (21") en matériau composé de soies qui sont ancrés dans des trous (28) ménagés dans le corps de base et en ce que ces pinceaux (21') en matériaux composé de soies sont disposés en rangées voisines (21') de matériau composé de soies et engagés dans des trous (28) décalés d'une certaine distance les uns par rapport aux autres (Figure 4).

14. Grille selon une des revendication 1 à 13, caractérisée en ce que les extrémités libres des pinceaux de matériau compose de soies sont prolongées et, dans leurs parties constituant leurs prolongements, sont taillées en tronc de cônes ou obliquement.

15. Grille selon une des revendications 1 à 14, caractérisée en ce que les barres longitudinales (2) sur leur côté supérieur et les corps de base (22) des bandes d"application ou d'insertion (17 ou 17', 17") sur leur côté inférieur comportent des nervures (8) et des rainures (26) longitudinales profilées et découpées qui peuvent s'engager par encastrement dans le sens longitudinal ou être accrochées élastiquement les unes aux autres dans le sens tranversal (Figures 2 et 3).

16. Grille selon une des revendications 1 à 15, caractérisée en ce qu'elle comporte, entre des barres longitudinales voisines (2) , des éléments de maintien (3) qui comportent des têtes à échancrures (nervures 14', 14" en forme de crochet) au moyen desquelles ils peuvent être engagés dans une rainure (10', 10"; 11', 11") ménagée dans le côté inférieur des barres longitudinales (2), deux rainures longitudinales découpées (10', 10" ou 11', 11") étant ménagées dans le côté inférieur des barres longitudinales (2) et au niveau des bords (Figures 2 et 3).

17. Grille selon la revendication 16, caractérisée en ce que les éléments de maintien (3) ont une section essentiellement en forme d'U et que chacune de leurs ailes (13', 13") comporte une tête découpée (nervures 14', 14" en forme de crochet).

18. Grille selon une des revendications 1 à 7, caractérisée en ce que les barres longitudinales (2) comportent des gouttières (6) délimitées par des ailes ou des nervures (4', 4") qui sont orientées vers le haut et dans lesquelles les bandes d'insertion (17' ou 17") s'engagent au moins sur la plus grande partie de la hauteur deleurs corps de base (22). (Figures 2 et 3).

19. Grille selon une des revendications 1 à 18,caractérisée en ce que des bandes d'application ou d'insertion (17") garnies de matériau (21) composé de soies ne sont ancrées que dans des zones limitées, déterminées à l'avance, de la surface de la grille ou dans les barres longitudinales (2), tandis que, dans les autres zones de la surface de la grille, les barres longitudinales (2) portent des bandes d'application ou d'insertion (17') qui sont garnies d'un autre matériau déformable, par exemple d'un revêtement textile, de feutre, d'une nappe d'aiguilles, de caoutchouc ou d'un matériau analogue. (Figures 1 et 2)
